# EUROPÄISCHE PATENTSCHRIFT

(11) **EP 0 962 412 B1**
(45) Veröffentlichungstag und Bekanntmachung des Hinweises auf die Patenterteilung: **26.11.2003**
(21) Anmeldenummer: 99107471.7
(22) Anmeldetag: 29.04.1999
(51) Int. Cl.: B65H 23/04, B65H 23/182, B65H 26/02

(54) **Vorrichtung und Verfahren zum Zuführen von Folien**
Device and method for feeding film
Dispositif et méthode pour alimenter des films

(30) Priorität: 03.06.1998 DE 19824798
(43) Veröffentlichungstag der Anmeldung: 08.12.1999
(73) Patentinhaber: INDAG Gesellschaft für Industriebedarf mbH & Co. Betriebs KG, 69214 Eppelheim/Heidelberg (DE)
(72) Erfinder:
(74) Vertreter: Grünecker, Kinkeldey, Stockmair & Schwanhäusser Anwaltssozietät

(56) Entgegenhaltungen:
- EP-A- 0 159 718
- EP-A- 0 249 114
- FR-A- 2 211 933
- GB-A- 684 234
- GB-A- 1 126 985
- US-A- 3 684 205
- US-A- 4 804 898
- US-A- 5 713 533

## Beschreibung

Die Erfindung betrifft eine Vorrichtung zum Zuführen von Folienmaterial, z.B. zur Herstellung von Folienbeuteln, bei welchem von einer Vorratsrolle Folienmaterial zugeführt und von einer Abzugseinrichtung abgezogen wird, und ein entsprechendes Verfahren.

Bei einem Prozeß, bei dem Folienmaterial von einer Vorratsrolle am Stück zugeführt wird und von einer Abzugseinrichtung zur weiteren Verarbeitung abgezogen wird, wobei die Abzugseinrichtung einen vorgegebenen Takt oder eine vorgegebene Geschwindigkeit aufweist, die an die Verarbeitungsgeschwindigkeit folgender Verarbeitungsstationen angepaßt ist, muß das Folienmaterial vor der Abzugseinrichtung unter Spannung stehen. Die Vorratsrolle ist drehbar gelagert und wird durch die abgezogene Folie in Drehung versetzt.

Eine derartige Folienzuführeinrichtung wird z.B. zur Herstellung von Folienbeuteln benötigt. Solche Folienbeutel umfassen z.B. zwei rechteckige Seitenfolien, die im gefüllten Zustand an den Seitenkanten jeweils miteinander verschweißt sind. Zwischen den vierten Kanten ist ggf. eine Boden- oder Standfolie eingeschweißt, die derart aufgefaltet ist, daß Raum für Füllgut in dem Folienbeutel vorhanden ist. Dieses Füllgut kann z.B. ein Getränk sein.

Bei bekannten Zuführeinrichtungen wird die Spannung vor der Abzugseinrichtung durch eine sogen. Tensoreinrichtung zur Verfügung gestellt. Die Folie wird über eine Anzahl von feststehenden und beweglichen Walzen geführt, die alternierend angeordnet sind. Die beweglichen Walzen sind mit einer Federkraft beaufschlagt, die größer wird, je kleiner der Abstand zwischen den beweglichen bzw. feststehenden Umlenkwalzen wird. Auf diese Weise steht die Folie immer unter Spannung.

Bei einer solchen bekannten Zuführeinrichtung ist die Abzugskraft, die notwendig ist, um eine bestimmte Menge Folienmaterial von der Vorratsrolle abzuziehen, nicht konstant, da sich der Durchmesser der Vorratsrolle bei zunehmender Abwicklung des Folienmaterials verkleinert und dementsprechend das aufzuwendende Drehmoment sich verändert, wodurch sich die Spannung der Folie verändert. Zum anderen ist die Spannung der Folie nicht konstant, da die Tensoreinrichtung keine konstante Kraft auf das Folienmaterial ausübt, wenn sich der Abstand der beweglichen und der feststehenden Umlenkrollen verändert, da die Federkraft, die auf die beweglichen Rollen wirkt, proportional zur Längenausdehnung der Feder ist.

Bei der hohen Präzision, die zur Herstellung von Folienbeuteln nötig ist, wobei in einer automatischen Zuführeinrichtung sehr hohe Geschwindigkeit realisiert werden, ist es jedoch von großer Bedeutung, dass das Folienmaterial genau zugeführt wird. Die Spannung von der Auszugseinrichtung sollte daher möglichst bald konstant sein.

FR 22 11 933 zeigt eine Vorrichtung zum Abwickeln und Aufwickeln von Stoff, bei der eine elektromagnetische Bremse beim Aufwickeln für eine konstante Spannung sorgt. Eine stromauf der Bremse angeordnete Walzenanordnung, die aus zwei ortfesten und einer beweglichen Walze besteht, steuert den Motor einer Vorratsrolle. Dazu kann die bewegliche Walze zwei Schalter der Versorgungsschaltung des Motors betätigen, wobei die Schalter in verschiedenen Abständen zu einer der ortsfesten Walzen angeordnet ist. Durch diese Walzenanordnung und die Motorsteuerung werden die verschiedenen linearen Geschwindigkeiten beim Ab- und Aufwickeln ausgeglichen.

EP 015 97 18 offenbart eine Geschwindigkeitskontroll- und Reguliereinrichtung für ein durchgehendes Streifenbandmaterial.

US 36 84 205 offenbart ein Rollenaufwickelverfahren und eine Rollenaufwickelvorrichtung.

Es ist daher Aufgabe der vorliegenden Erfindung, eine Vorrichtung und ein Verfahren zum Zuführen von Folie anzugeben, mit deren Hilfe eine weitgehend konstante Spannung vor der Abzugseinrichtung realisiert wird.

Diese Aufgabe wird durch eine Folienzuführungsvorrichtung mit den Merkmalen des Anspruchs 1 und ein Folienzuführungsverfahren mit den Merkmalen des Anspruchs 19 gelöst.

Bei dem erfindungsgemäßen Zuführungsverfahren wird das Folienmaterial von einer motorgetriebenen Vorratsrolle zugeführt, im Anschluss daran um mindestens eine ortsfeste Umlenkwalze und mindestens eine Sensorwalze geführt, deren Abstand zu der mindestens einen Umlenkwalze variabel ist, und schließlich von einer Abzugseinrichtung abgezogen, wobei die Geschwindigkeit des Antriebs der Vorratsrolle erhöht wird, wenn der Abstand der Sensorwalze von der Umlenkwalze einen vorgegebenen ersten Abstand unterschreitet, und die Geschwindigkeit des Antriebs erniedrigt wird, wenn der Abstand der Sensorwalze von der Umlenkwalze einen zweiten vorgegebenen Abstand überschreitet.

Bei der erfindungsgemäßen Zuführeinrichtung ist dazu eine motorgetriebene Vorratsrolle mit einer Zuführleitung, eine Abzugseinrichtung mit einer Abzugsleistung und ein Verbrauchssensor, mit dem abhängig von dem Verbrauch an Folienmaterial der Antrieb der Vorratsrolle gesteuert wird und der zwischen der Vorratsrolle und der Abzugseinrichtung angeordnet ist, vorgesehen, wobei der Verbrauchssensor wenigstens eine ortsfeste Umlenkwalze, wenigstens eine Sensorwalze, die so gelagert und angeordnet ist, daß sie entsprechend der Differenz zwischen Zuführ- und Abführleistung ihren Abstand zur Umlenkwalze verändert, und eine Sensoreinrichtung umfaßt, die die Abstandsänderung erfaßt und bei Unterschreiten eines vorgegebenen ersten Abstandes die Geschwindigkeit des Antriebs der Vorratsrolle erhöht und bei Überschreiten eines vorgegebenen zweiten Abstandes die Geschwindigkeit des Antriebs erniedrigt.

Mit dem erfindungsgemäßen Verfahren und der erfindungsgemäßen Vorrichtung wird durch den Motorantrieb der Vorratsrolle erreicht, daß zum Abziehen keine zusätzliche Kraft nötig ist. Auf diese Weise kann auch keine unterschiedliche Abzugskraft auftreten, wenn sich der aktuelle Durchmesser der Vorratsrolle durch das Abwickeln des Folienmaterials verändert. Die Vorratsrolle wird jedoch nicht gleichmäßig angetrieben. Verlangsamt sich die Drehung der Vorratsrolle, so wird durch die Abzugseinrichtung der Abstand der mindestens einen Sensorwalze und der mindestens einen Umlenkwalze verkleinert. Die Kraft, die die Sensorwalze dabei auf das Folienmaterial ausübt, ist konstant, so daß während dieses Vorganges die Spannung auf das Folienmaterial vor der Abzugseinrichtung konstant bleibt. Erst wenn die Sensorwalze einen vorgegebenen ersten Abstand von der Umlenkwalze unterschreitet, wird durch eine Sensoreinrichtung der Antrieb der Vorratsrolle beschleunigt. Der Abstand der mindestens einen Sensorwalze von der mindestens einen feststehenden Umlenkwalze wird dementsprechend wieder vergrößert. Auch während dieses Prozesses ist jedoch die Spannung vor der Abzugseinrichtung von der Kraft bestimmt, die die Sensorwalze auf das Folienmaterial ausübt und dementsprechend konstant, da keine Federelemente vorgesehen sind. Mit dem erfindungsgemäßen Verfahren und der erfindungsgemäßen Vorrichtung ist also während des gesamten Betriebes eine konstante Spannung des Folienmateriales gewährleistet.

Eine Verlangsamung bzw. Beschleunigung der Vorratsrolle, ohne diese vollständig zu stoppen, kann vorteilhaft sein, wenn sehr große und damit schwere Vorratsrollen zum Einsatz kommen. Auf diese Weise werden die Kräfte auf den Antrieb der Vorratsrolle verringert. In einer anderen Ausgestaltung wird die Vorratsrolle bei Überschreiten des vorgegebenen zweiten Abstandes ggf. vollständig abgeschaltet und bei Unterschreiten des vorgegebenen ersten Abstandes ggf. wieder angeschaltet. Eine solche Ausgestaltung kann vorteilhaft sein, wenn eine möglichst schnelle Korrektur der Lage der Sensorwalze erwünscht ist, oder wenn die Steuerung möglichst einfach gestaltet werden soll.

Die Sensorwalze kann z.B. durch die Folie gehalten frei hängen. Vorzugsweise ist jedoch eine Führungseinrichtung vorgesehen, entlang der sich die wenigstens eine Sensorwalze während der Abstandsveränderung bewegt, um eine sichere Führung der mindestens einen Sensorwalze zu gewährleisten, ohne daß es zu Fehlfunktionen durch eine Verlagerung kommen kann.

Ein besonders reibungsloses Gleiten der Sensorwalze in der Führungseinrichtung wird erreicht, wenn diese im wesentlichen senkrecht ausgerichtet ist.

Die mindestens eine Sensorwalze kann dabei die konstante Spannung in dem Folienmaterial durch ihr eigenes Gewicht aufrechterhalten. Je nach Anforderung kann sie zusätzlich durch weitere Gewichte belastet werden, um eine vorgegebene Spannung einzustellen.

Gemäß einer bevorzugten Ausgestaltung umfaßt die Sensoreinrichtung einen ersten Sensor, der ein Signal zum Beschleunigen des Antriebs abgibt, wenn der Abstand der mindestens einen Sensorwalze von der mindestens einen Umlenkwalze einen ersten vorgegebenen Abstand unterschreitet. In weiterer Ausgestaltung umfaßt die Sensoreinrichtung einen zweiten Sensor, der ein Signal zum Verlangsamen des Antriebs abgibt, wenn der Abstand der mindestens einen Sensorwalze von der mindestens einen Umlenkwalze den zweiten vorgegebenen Abstand überschreitet. Mit solchen Sensoren kann die Motorsteuerung auf sehr einfache Weise realisiert werden.

Die erfindungsgemäße Vorrichtung umfaßt einen ersten Sicherheitssensor, der ein Fehlersignal erzeugt, wenn die mindestens eine Sensorwalze einen Minimalabstand von der mindestens einen Umlenkwalze unterschreitet. Ferner umfaßt die Sensoreinrichtung einen zweiten Sicherheitssensor, der ein Fehlersignal erzeugt, wenn die mindestens eine Sensorwalze einen maximalen Abstand von der mindestens einen Umlenkwalze überschreitet. Sollte eine Fehlfunktion auftreten oder die Vorratsrolle vollständig abgewickelt sein, so wird bei diesen Weiterbildungen ein Fehlersignal erzeugt, durch das z.B. ein Warnsignal erzeugt wird, das das Bedienungspersonal warnt.

Die Sensoren bzw. Sicherheitssensoren können z.B. durch mechanische Schalter gebildet werden, die von der sich bewegenden Sensorwalze ausgelöst werden. Eine besonders einfache und zuverlässige Reaiisierung sieht dagegen optische Sensorelemente, z.B. Lichtschranken, vor. Durch die berührungslose Betätigung dieser optischen Sensoren wird die Bewegung der Sensorwalze nicht beeinflußt, was zu einer weiteren Konstanthaltung der Spannung des Folienmateriales führt.

In einer anderen Ausführungsform sind Näherungsschalter als Sensoren bzw. Sicherheitssensoren vorgesehen, die einen einfachen und zuverlässigen Aufbau gewährleisten, der zudem verschmutzungsunabhängiger ist.

In einer vorteilhaften Ausgestaltung des erfindungsgemäßen Verfahrens wird bei Unterschreiten eines Mindestabstandes die Abzugseinrichtung und die Betriebskomponenten abgeschaltet, die die Folie weiterverarbeiten. Bei Auftreten einer Fehlfunktion oder wenn die Vorratsrolle vollständig abgewickelt ist, wird auf diese Weise die Förderung unterbrochen, bis ein Normalbetrieb wieder möglich ist. Gemäß einer weiteren Ausgestaltung wird bei Überschreiten eines Maximalabstandes der mindestens einen Sensorwalze von der mindestens einen Umlenkwalze der Motor der Vorratsrolle, die Abzugseinrichtung und die Betriebskomponenten abgeschaltet, die die Folie weiterverarbeiten. Beim Überschreiten eines Maximalabstandes liegt offensichtlich eine Fehlfunktion bei der Abführung des Folienmaterials vor, so daß zusätzlich der Motor der Vorratsrolle abgeschaltet werden muß, um eine weitere Zuführung zu unterbinden.

Zur Realisierung dieser Weiterbildungen des erfindungsgemäßen Verfahrens wird bei einer vorteilhaften Weiterbildung der erfindungsgemäßen Vorrichtung das Fehlersignal, das von den jeweiligen Sicherheitssensoren erzeugt wird, zumindest zur Abschaltung der Abzugsvorrichtung und denjenigen Betriebskomponenten eingesetzt, die die zugeführte Folie weiterverarbeiten.

Je nach Anforderung wird die Abzugseinrichtung kontinuierlich betrieben. Auch bei einem taktweisen Betrieb der Abzugseinrichtung ist die erfindungsgemäße Vorrichtung bzw. das erfindungsgemäße Verfahren vorteilhafterweise einsetzbar, da durch die erfindungsgemäße Vorrichtung und das erfindungsgemäße Verfahren auch dann sichergestellt ist, daß die Spannung des Folienmaterials vor der Abzugseinrichtung konstant bleibt.

Sind zur weiteren Verarbeitung der Folie mehrere einzelne Folienstränge notwendig, so kann die erfindungsgemäße Vorrichtung in mehreren parallelen Zuführungseinrichtungen mehrfach eingesetzt werden. Z.B. können zwei Folienstränge zur Zuführung von Folienmaterial zur Bildung der jeweiligen zwei Seitenfolien eines Folienbeutels eingesetzt werden. Vorteilhafterweise werden dabei die Motoren der Vorratsrollen unabhängig voneinander von einer gemeinsamen Steuerung angesteuert.

Das erfindungsgemäße Verfahren und die erfindungsgemäße Vorrichtung wird im folgenden anhand der anliegenden Zeichnungen näher erläutert.

Dabei zeigt
- Figur 1: eine perspektivische, schematisierte Ansicht einer ersten Ausführungsform der erfindungsgemäßen Vorrichtung,
- Figur 2: verschiedene Betriebszustände der ersten Ausführungsform der erfindungsgemäßen Vorrichtung,
- Figur 3: eine schematisierte Seitenansicht einer zweiten Ausführungsform der erfindungsgemäßen Vorrichtung und
- Figur 4: ein Detail der Figur 3, das einen Verbrauchssensor der zweiten Ausführungsform zeigt.

Figur 1 und 2 zeigen eine erste Ausführungsform der erfindungsgemäßen Vorrichtung. 1 bezeichnet eine Vorratsrolle, die einen Durchmesser D aufweist, der sich mit fortschreitender Abwicklung verkleinert. Von der Vorratsrolle 1 wird die Folie 15 abgewickelt und in einem Verbrauchssensor 81 um eine feststehende Umlenkrolle 19 und eine bewegliche Sensorwalze 21 geführt. 67a und 67b zeigen schematisch eine Abzugseinrichtung, z.B. Walzen, die durch Reibschluß mit der Folie verbunden sind und mit einer Geschwindigkeit bzw. einem Takt betrieben werden, der der weiteren Folienverarbeitung entspricht. Die tatsächliche Ausführung der Motoren 3 bzw. 69 der Vorratsrolle 1 bzw. der Abzugseinrichtung 67a, 67b ist hier nicht von Interesse, so daß die Motoren nur schematisch dargestellt sind. Die Bewegung des Folienmateriales ist mit dem Pfeil 5 angedeutet. Die Sensorwalze 21 ist in Führungen 41a und 41b gelagert, die senkrecht in einem Führungsgestell 31 vorgesehen sind. In Verlängerung der Achse der Sensorwalze ist ein Auslöser 39 vorgesehen, der bei Bewegung der Sensorwalze 21 nach oben bzw. unten an Lichtschranken 43, 45, 47 und 49 vorbeiläuft. Die Sensoren sind über eine Signalleitung mit der Steuerung 9 des Motors 3 der Vorratsrolle 1 verbunden. Die Auf- und Abwärtsbewegung der Sensorwalze 21 ist durch die Pfeile 35 angedeutet und die Drehbewegung der Vorratsrolle 1 wird durch den Pfeil 7 gezeigt.

Je nach Anwendung können vor der Abzugseinrichtung 67a, 67b weitere Komponenten vorgesehen sein, die zur Verarbeitung der Folie dienen, z.B. eine Schweißeinrichtung zum Bilden von Schweißnähten im Folienmaterial, eine Stanzeinrichtung zur Bildung von Löchern, oder ähnliches.

In Figur 2a ist ein Betriebszustand der ersten Ausführungsform der erfindungsgemäßen Vorrichtung gezeigt, bei welcher die Sensorwalze 21 ihren tiefsten Zustand im Normalbetrieb, auf Höhe des Sensors 47 erreicht. Figur 2b zeigt einen Zwischenzustand, in dem sich die Sensorwalze 21 zwischen den Sensoren 45 und 47 nach oben bewegt. Figur 2c zeigt einen Betriebszustand, in dem die Sensorwalze 21 ihren höchsten Punkt bei Normalbetrieb, auf Höhe des Sensors 45, erreicht.

Im folgenden wird der Betrieb der ersten Ausführungsform der erfindungsgemäßen Vorrichtung anhand der Figuren 1 und 2 erläutert. Die Abzugseinrichtung 67a, 67b zieht an dem Folienmaterial 15 in Pfeilrichtung 5 aufgrund des Reibschlusses, der zwischen der Abzugseinrichtung und der Folie vorliegt. Bei stehender Vorratsrolle 1 bewegt sich durch diese Abzugskraft die Sensorwalze 21 in den Führungen 41a und 41b nach oben. Erreicht die Sensorwalze 21 die Höhe des oberen optischen Sensors (wie es z.B. in Figur 2c gezeigt ist), so löst der Auslöser 39 die Lichtschranke 45 aus. Diese gibt ein Signal an die Steuerung 9, die wiederum den Motor 3 der Vorratsrolle 1 anschaltet, so daß sich die Vorratsrolle 1 in Richtung 7 dreht. Auf diese Weise wird neues Folienmaterial 15 zugeführt und die Sensorwalze 21 bewegt sich in den Führungen 41a, 41b nach unten. Erreicht der Auslöser 39 den Sensor 47, so wird diese Lichtschranke ausgelöst. Ein Signal wird an die Steuerung 9 gegeben, den Motor 3 der Vorratsrolle 9 abzuschalten, so daß die weitere Folienzuführung unterbleibt (Figur 2a). Durch den weiterlaufenden Abzugsbetrieb der Abzugseinrichtung 67a, 67b bewegt sich dementsprechend die Sensorwalze 21 wieder nach oben, wie es in Figur 2b dargestellt ist. Bei Erreichen der Höhe des Sensors 45 wird, wie oben beschreiben, wiederum der Motor 3 der Vorratsrolle 1 eingeschaltet.

Die Abzugseinrichtung 67a, 67b kann dabei kontinuierlich betrieben werden oder taktweise. Bei taktweisem Betrieb bewegt sich die Sensorwalze 21 auch taktweise während ihrer Bewegung nach oben.

Ist die Vorratsrolle 1 vollständig abgewickelt, so kann auch beim Betrieb des Motors 3 keine weitere Folie zugeführt werden. Die Abzugseinrichtung 67a, 67b arbeitet jedoch weiter. Die Sensorwalze 21 bewegt sich nach oben. Der Auslöser 39 passiert die Lichtschranke 45. Es kann jedoch keine weitere Folie nachgeliefert werden. Die Sensorwalze 21 bewegt sich dementsprechend weiter nach oben. Erreicht sie einen oberen Sicherheitssensor 43, wiederum z.B. eine Lichtschranke, so wird ein Fehlersignal erzeugt und alle Komponenten der Folienzuführeinrichtung einschließlich der Abzugsvorrichtung 67a, 67b werden abgeschaltet. Es kann z.B. ein akustisches und optisches Signal zusätzlich erzeugt werden, das das Bedienungspersonal darauf hinweist, daß eine neue Vorratsrolle 1 eingelegt werden muß. Der Sicherheitssensor 43 spricht natürlich auch an, wenn aufgrund einer anderen Fehlfunktion die Folienzulieferung unterbrochen ist, z.B. wenn die Vorratsrolle verklemmt ist.

Andererseits kann eine Fehlfunktion der Steuerung 9 bzw. des Motors 3 dazu führen, daß die Vorratsrolle 1 nicht rechtzeitig abgeschaltet wird, wenn die Sensorwalze 21 mit dem Auslöser 39 den Sensor 47 passiert. Die Sensorwalze 21 geht dann weiter in den Führungen 41 a, 41 b nach unten bis zu einem unteren Sicherheitssensor 49, z.B. wiederum z.B. eine Lichtschranke. Diese Lichtschranke sendet ein Signal aus, das die komplette Anlage einschließlich der Vorratsrolle 1 und der Abzugseinrichtung 67a, 67b abschaltet, z.B. durch Unterbrechen der Stromzufuhr. Weiterhin kann wiederum ein akustisches oder optisches Signal gegeben werden, das das Bedienungspersonal auf die entsprechende Fehlfunktion hinweist. Der Sensor 49 tritt auch in Aktion, wenn z.B. das Folienmaterial 15 vor Erreichen der Sensorwalze 21 zerrissen ist. Auch dann bewegt sich die Sensorwalze 21 abwärts an dem Sensor 47 vorbei bis zum Sensor 49 und das Bedienungspersonal kann durch das Fehlersignal gewarnt werden. Am unteren Ende der Führungsschienen 41a, 41b oder an einer entsprechend vorgesehenen Auflage wird die Sensorwalze 21 in ihrer Abwärtsbewegung gestoppt.

Im folgenden wird der Aufbau und der Betrieb einer weiteren Ausführungsform der erfindungsgemäßen Vorrichtung anhand der Figuren 3 und 4 beschrieben. Die gezeigte Ausführungsform weist zwei parallel verlaufende Folienstränge auf, die vor der Abzugseinrichtung 68, 70 zusammengeführt werden. Derartige parallele Folienzuführungen sind z.B. nötig, wenn zwei Folien miteinander verschweißt werden, z.B. um Folienbeutel zu bilden. Bei dieser Anwendung können die Folien z.B. Aluminiumlaminatfolien sein. Stromaufwärts der Abzugseinrichtung 68, 70 oder auch stromabwärts davon kann dazu z.B. eine nicht gezeigte Schweißeinrichtung vorgesehen sein.

In Figur 3 bezeichnen 2, 4 die zwei Vorratsrollen mit den jeweiligen Durchmessern D₁ und D₂ Zuführung des Folienmaterials 16, 18. Die Bewegung der Vorratsrollen wird durch Motoren 6, 8 ausgelöst und geschieht in Richtung 7. Gesteuert werden die Motoren 6, 8 durch eine Steuerung 10 über Signalleitungen 12, 14. Die Folien 16 bzw. 18 laufen in die Verbrauchssensoren 80, 82 ein. Dabei laufen die Folien 16 bzw. 18 um feststehende Umlenkrollen 20 bzw. 24 und bewegliche Sensorwalzen 22 bzw. 26. Bei der Ausführungsform, die in Figur 3 gezeigt ist, umfaßt jeder Verbrauchssensor 80, 82 jeweils drei feststehende Umlenkrollen 20 bzw. 24 und zwei bewegliche Sensorwalzen 22 bzw. 26. Die beweglichen Sensorwalzen 22 bzw. 26 sind jeweils untereinander durch Verbindungen 40 bzw. 42 verbunden, so daß die senkrechte Bewegung der Sensorwalzen 22 bzw. 26 jedes Verbrauchssensors 80 bzw. 82 gleichzeitig erfolgt. Die senkrechten Bewegungen der Sensorwalzen 22, 26 sind durch Pfeile 36, 38 angedeutet. 44 und 50 bezeichnen die Sicherheitssensoren des oberen Verbrauchssensors 80 und 60, 66 die Sicherheitssensoren des unteren Verbrauchssensors 82. 46 und 48 bezeichnen die Sensoren am oberen und unteren Auslenkungspunkt der Sensorwalzen 22 des Verbrauchssensors 80 und 62, 64 die entsprechenden Sensoren des unteren Vorratssensors 82. Die optischen Sensoren sind dabei z.B. als Lichtschranken ausgebildet. Nicht gezeigt in Figur 3 sind die Signalleitungen, die die einzelnen Lichtschranken mit der Steuerung 10 für die Motoren 6, 8 der Vorratsrollen 2, 4 verbinden. 28, 30 bezeichnen Umlenkrollen für die einzelnen Folien 16, 18, bevor diese von der gemeinsamen Abziehvorrichtung 68, 70 abgezogen werden, die durch den Motor 72 angetrieben wird. 32, 34 bezeichnen feststehende Halterungen für die Umlenkrollen 20 bzw. 24 der einzelnen Verbrauchssensoren.

Figur 4 zeigt den Verbrauchssensor 80 im Detail. Der Aufbau des Verbrauchssensors 82 ist identisch. Sowohl die Verbrauchssensoren 80, 82 als auch die Motoren 6,8 der einzelnen Folienstränge arbeiten unabhängig voneinander. Figur 4 zeigt die Signalwege 52, 58, die von den optischen Sicherheitssensoren 44, 50 zu einem Fehlersignal F führen, wenn die Verbindung 40 zwischen ihnen an den Sicherheitssensoren 44 bzw. 50 vorbeigeht. Die Funktionsweise der optischen Sicherheitssensoren zur Abschaltung der entsprechenden Betriebskomponenten entspricht dabei der ersten Ausführungsform, die oben beschrieben ist. Ebenso zeigt Figur 4 die Signalwege 54, 56 der Sensoren 46, 48, die zur An- bzw. Abschaltung des Motores 6 der Vorratsrolle 2 in Figur 3 führen. Vergleichbar mit der ersten Ausführungsform wird der Motor 6 der Vorratsrolle 2 angeschaltet, wenn die Höhe der Sensorwalze 22 den optischen Sensor 46 passiert, und der Motor 6 wird abgeschaltet, wenn die Höhe der Sensorwalze 22 den Sensor 48 passiert. Durch die Anordnung der feststehenden Umlenkwalzen 20 und der Sensorwalzen 22 und durch das Vorsehen von drei Umlenkwalzen 20 und zwei Sensorwalzen 22 ist eine sichere Führung der Folie gewährleistet, da die Lage der Sensorwalzen 22 selbststabilisierend ist.

Ebenso wie bei der zweiten Ausführung kann auch die erste Ausführungsform der Figuren 1 und 2 zur Zuführung mehrerer Folienstränge eingesetzt werden, wenn eine entsprechende Anzahl von Verbrauchssensoren vorgesehen ist. Andererseits kann auch ein einzelner Verbrauchssensor, wie er z.B. in Figur 4 gezeigt ist und in zweifacher Ausführung in der Figur 3 dargestellt ist, für die Zuführung eines einzelnen Folienstranges eingesetzt werden.

Bei Zuführung mehrerer Folienstränge, die z.B. Seitenfolien und Bodenfolie eines Standbeutels bilden, kann eine entsprechend höhere Anzahl von Verbrauchssensoren vorgesehen sein.

In der obigen Beschreibung wurde ein Betrieb beschrieben, in dem bei Überschreiten eines vorgegebenen Abstandes der Sensorwalze die Vorratsrolle vollständig angehalten wird bzw. bei Unterschreiten eines weiteren vorgegebenen Abstandes der Sensorwalze die Vorratsrolle wieder angetrieben wird. Abweichend hiervon kann vorgesehen sein, daß die Vorratsrolle nicht vollständig abgeschaltet, sondern nur verlangsamt wird, wenn die Sensorwalze einen vorgegebenen Abstand überschreitet, bzw. bei Unterschreiten eines weiteren vorgegebenen Abstandes die Vorratsrolle beschleunigt wird. Dies kann vorteilhaft sein, wenn besonders große und dementsprechend schwere Vorratsrollen eingesetzt werden.

Sowohl bei der ersten als auch bei der zweiten beschriebenen Ausführungsform wird die Abwärtsbewegung der Sensorwalzen 21, 22 während des Folienzuführbetriebes durch ihr Eigengewicht ausgelöst. Durch Einstellung des Gewichtes der Sensorwalze bzw. durch entsprechende Zusatzgewichte kann dabei die Spannung des folienmaterials eingestellt werden.

Da die Sensorwalze nur mit ihrem Gewicht oder einem entsprechenden Zusatzgewicht auf der jeweiligen Folie lastet, ist die ausgeübte Kraft konstant und die Spannung der Folie vor der Abzugseinrichtung 67a, 67b, 68, 70 ist konstant. So wird eine hochpräzise Zuführung des Folienmaterials gewährleistet, die auch bei sehr hohen Betriebsgeschwindigkeiten möglich ist, die in Folienverarbeitungslinien heutzutage üblich sind.

## Patentansprüche

1. Folienzuführvorrichtung zum Zuführen von Folie zur Herstellung von Folienbeuteln, mit einer motorgetriebenen Vorratsrolle (1, 2, 4) zum Zuführen von Folienmaterial (15, 16, 18) mit einer Zuführungsleistung, einer Abzugseinrichtung (67a, 67b, 68, 70) zum Abziehen des Folienmaterials mit einer Abzugsleistung und einem zwischen der Vorratsrolle (1, 2, 4) und der Abzugseinrichtung (67a, 67b, 68, 70) angeordneten Verbrauchssensor (80, 81, 82), mit dem abhängig vom Verbrauch an Folienmaterial der Antrieb der Vorratsrolle (1, 2, 4) gesteuert wird, wobei der Verbrauchssensor (80, 81, 82) folgendes umfasst:
- wenigstens eine ortsfeste Umlenkwalze (19, 20, 24),
- wenigstens eine Sensorwalze (21, 22, 26), die so gelagert und angeordnet ist, dass sie entsprechend der Differenz zwischen Zuführ- und Abführleistung an Folienmaterial (15, 16, 18) ihren Abstand zu der wenigstens einen Umlenkwalze (19, 20, 24) verändert und für eine konstante Spannung im Folienmaterial vor der Abzugseinrichtung sorgt, und
- eine Sensoreinrichtung, die die Abstandsänderung erfasst und bei Unterschreiten eines vorgegebenen ersten Abstandes die Geschwindigkeit des Antriebs (3, 6, 8) der Vorratsrolle (1, 2, 4) erhöht und bei Überschreiten eines vorgegebenen zweiten Abstandes die Geschwindigkeit des Antriebs erniedrigt, mit
einem ersten Sicherheitssensor (43, 44, 60), der ein Fehlersignal erzeugt, wenn die mindestens eine Sensorwalze (21, 22, 26) einen Minimalabstand von der mindestens einen Umlenkwalze (19, 20, 24) unterschreitet und mit
einem zweiten Sicherheitssensor (49, 50, 66), der ein Fehlersignal erzeugt, wenn die mindestens eine Sensorwalze (21, 22, 26) einen Maximalabstand von der mindestens einen Umlenkwalze (19, 20, 24) überschreitet.

2. Vorrichtung nach Anspruch 1, **dadurch gekennzeichnet, dass** die Sensoreinrichtung derart ausgestaltet ist, dass sie bei Überschreiten des vorgegebenen Abstandes (3, 6, 8) der Vorratsrolle (1, 2, 4) abschaltet.

3. Vorrichtung nach einem der Ansprüche 1 und 2,
**gekennzeichnet durch,**
eine Führungseinrichtung (21 a, 21 b), entlang der sich die mindestens eine Sensorwalze (21, 22, 26) während der Abstandsänderung bewegt.

4. Vorrichtung nach Anspruch 3,
**dadurch gekennzeichnet, dass**
die Führungseinrichtung im wesentlichen senkrecht ausgerichtet ist.

5. Vorrichtung nach einem der Ansprüche 1 bis 4,
**dadurch gekennzeichnet, dass**
die Sensorwalze (21, 22, 26) mit einem Zusatzgewicht belastet ist.

6. Vorrichtung nach einem der Ansprüche 1 bis 5,
**dadurch gekennzeichnet, dass**
die Anzahl der ortsfesten Umlenkrollen (19, 20, 24) die Anzahl der Sensorwalzen (21, 22, 26) um Eins übersteigt und das Folienmaterial abwechselnd um die Umlenkwalzen und die mindestens eine Sensorwalze gelegt ist.

7. Vorrichtung nach Anspruch 6,
**dadurch gekennzeichnet, dass**
mindestens zwei Sensorwalzen (22, 26) vorgesehen sind, die miteinander verbunden sind.

8. Vorrichtung nach einem der Ansprüche 1 bis 7,
**dadurch gekennzeichnet, dass**
die Sensoreinrichtung einen ersten Sensor (45, 46, 62) umfasst, der ein Signal zum Beschleunigen des Antriebs (3, 6, 8) abgibt, wenn der Abstand der mindestens einen Sensorwalze (21, 22, 26) von der mindestens einen Umlenkwalze (19, 20, 24) einen ersten vorgegebenen Abstand unterschreitet.

9. Vorrichtung nach einem der Ansprüche 1 bis 8,
**dadurch gekennzeichnet, dass**
die Sensoreinrichtung einen zweiten Sensor (47, 48, 64) umfasst, der ein Signal zum Verlangsamen des Antriebs gibt, wenn der Abstand der mindestens einen Sensorwalze (21, 22, 26) von der mindestens einen Umlenkwalze (19, 20, 24) den zweiten vorgegebenen Abstand überschreitet.

10. Vorrichtung nach einem der Ansprüche 1 bis 9,
**dadurch gekennzeichnet, dass**
der Sicherheitssensor einen Näherungsschalter umfasst.

11. Vorrichtung nach einem der Ansprüche 1 bis 9,
**dadurch gekennzeichnet, dass**
der Sicherheitssensor ein optisches Sensorelement umfasst.

12. Vorrichtung nach einem der Ansprüche 1 bis 11,
**dadurch gekennzeichnet, dass**
mindestens einer des ersten und zweiten Sensors einen Näherungsschalter umfasst.

13. Vorrichtung nach einem der Ansprüche 1 bis 12,
**dadurch gekennzeichnet, dass**
mindestens einer des ersten und des zweiten Sensors ein optisches Sensorelement umfasst.

14. Vorrichtung nach einem der Ansprüche 11 und 13,
**dadurch gekennzeichnet, dass**
das optische Sensorelement eine Lichtschranke umfasst.

15. Vorrichtung nach einem der Ansprüche 1 bis 14,
**dadurch gekennzeichnet, dass**
das Fehlersignal zumindest zur Abschaltung der Abzugsvorrichtung (67a, 67b, 68, 70) und von Betriebskomponenten eingesetzt wird, die die zugeführte Folie weiterverarbeiten.

16. Vorrichtung nach einem der Ansprüche 1 bis 15,
**dadurch gekennzeichnet, dass**
die Abzugseinrichtung (67a, 67b, 68, 70) taktweise angetrieben wird.

17. Vorrichtung nach einem der Ansprüche 1 bis 16,
**dadurch gekennzeichnet, dass**
mindestens zwei motorgetriebene Vorratsrollen (2, 4) und Verbrauchssensoren (80, 82) vorgesehen sind, so dass mindestens zwei Folienstränge (16, 18) zugeführt werden können.

18. Vorrichtung nach Anspruch 17,
**dadurch gekennzeichnet, dass**
die Motoren (6, 8) der Vorratsrollen (2, 4) von einer gemeinsamen Steuereinheit (10) gesteuert werden, die die Signale der Sensoreinrichtungen der jeweiligen Verbrauchssensoren (80, 82) empfangen.

19. Verfahren zum Zuführen von Folienmaterial, bei der Herstellung von Folienbeuteln, bei dem Folienmaterial (15, 16, 18) von einer motorgetriebenen Vorratsrolle (1, 2, 4) zugeführt wird, im Anschluss daran um mindestens eine ortsfeste Umlenkwalze (19, 20, 24) und mindestens eine Sensorwalze (21, 22, 26) geführt wird, die für eine konstante Spannung im Folienmaterial sorgt, und deren Abstand zu der mindestens einen Umlenkwalze variabel ist, und schließlich von einer Abzugseinrichtung (67a, 67b, 68, 70) abgezogen wird, wobei
die Geschwindigkeit des Antriebs (3, 6, 8) der Vorratsrolle erhöht wird, wenn der Abstand der Sensorwalze von der Umlenkwalze einen vorgegebenen ersten Abstand unterscheitet,
die Geschwindigkeit des Antriebs (3, 6, 8) erniedrigt wird, wenn der Abstand der Sensorwalze von der Umlenkwalze einen zweiten vorgegebenen Abstand überschreitet,
ein Fehlersignal von einem ersten Sicherheitssensor erzeugt wird, wenn die mindestens eine Sensorwalze einen Minimalabstand von der mindestens einen Umlenkwalze unterschreitet, und
ein Fehlersignal von einem zweiten Sicherheitssensor erzeugt wird, wenn die mindestens eine Sensorwalze einen Maximalabstand von der mindestens einen Umlenkwalze überscheitet.

20. Verfahren nach Anspruch 19,
**dadurch gekennzeichnet, dass**
der Antrieb der Vorratsrolle (1, 2, 4) abgeschaltet wird, wenn der Abstand der Sensorwalze von der Umlenkwalze den zweiten vorgegebenen Abstand überschreitet.

21. Verfahren nach einem der Ansprüche 19 oder 20,
**dadurch gekennzeichnet, dass**
bei Überscheiten des Mindestabstandes der Sensorwalze von der Umlenkwalze zumindest die Abzugseinrichtung (67a, 67b, 68, 70) und die Betriebskomponenten abgeschaltet werden, die die Folie weiterverarbeiten.

22. Verfahren nach einem der Ansprüche 19 bis 21,
**dadurch gekennzeichnet, dass**
bei Überschreiten der Maximalabstandes zumindest der Antrieb (3, 6, 8) der Vorratsrolle, die Abzugseinrichtung (67a, 67b, 68, 70) und die Betriebskomponenten abgeschaltet werden, die die Folie weiterverarbeiten.

23. Verfahren nach einem der Ansprüche 19 bis 22,
**dadurch gekennzeichnet, dass**
die Folie durch die Abzugseinrichtung (67a, 67b, 68, 70) taktweise abgezogen wird.

## Claims

1. A foil supply apparatus for supplying foil for producing foil bags, comprising a motor-driven supply roll (1, 2, 4) for supplying foil material (15, 16, 18) with a supply capacity, a withdrawal means (67a, 67b, 68, 70) for withdrawing the foil material with a withdrawal capacity, and a consumption sensor (80, 81, 82) arranged between the supply roll (1, 2, 4) and the withdrawal means (67a, 67b, 68, 70), with the help of which the drive of the supply roll (1, 2, 4) is controlled in dependency of the consumption of foil material, said consumption sensor (80, 81, 82) comprising the following means:
- at least one stationary deflection roller (19, 20, 24),
- at least one sensor roller (21, 22, 24) which is so supported and arranged that it changes its distance from the at least one deflection roller (19, 20, 24) in accordance with the difference between supply capacity and withdrawal capacity of foil material (15, 16, 18) and makes sure that there is a constant tension in the foil material in front of the withdrawal means, and
- a sensor means which senses the change in distance and increases the speed of the drive (3, 6, 8) of the supply roll (1, 2, 4) when the distance is smaller than a first predetermined distance, and which reduces the speed of the drive when a second predetermined distance is exceeded, comprising
a first safety sensor (43, 44, 60) which produces an error signal when the at least one sensor roller (21, 22, 26) has a distance smaller than a minimum distance from the at least one deflection roller (19, 20, 24), and
a second safety sensor (49, 50, 66) which produces an error signal when the at least one sensor roller (21, 22, 26) exceeds a maximum distance from the at least one deflection roller (19, 20, 24).

2. The apparatus according to claim 1,
**characterized in**
**that** the sensor means is designed such that it switches off when the predetermined distance (3, 6, 8) of the supply roll (1, 2, 4) is exceeded.

3. The apparatus according to any one of claims 1 and 2,
**characterized by**
a guide means (21 a, 21 b) along which the at least one sensor roller (21, 22, 26) is moved while the distance is changed.

4. The apparatus according to claim 3,
**characterized in**
**that** the guide means is substantially oriented in vertical direction.

5. The apparatus according to any one of claims 1 to 4,
**characterized in**
**that** the sensor roller (21, 22, 26) is loaded with an additional weight.

6. The apparatus according to any one of claims 1 to 5,
**characterized in**
**that** the number of the stationary deflection rolls (19, 20, 24) exceeds the number of the sensor rollers (21, 22, 26) by the number one and the foil material is alternately placed around the deflection rollers and the at least one sensor roller.

7. The apparatus according to claim 6,
**characterized in**
**that** there are provided at least two sensor rollers (22, 26) that are connected to each other.

8. The apparatus according to any one of claims 1 to 7,
**characterized in**
**that** the sensor means comprises a first sensor (45, 46, 62) which outputs a signal for accelerating the drive (3, 6, 8) when the distance of the at least one sensor roller (21, 22, 26) from the at least one deflection roller (19, 20, 24) is smaller than a first predetermined distance.

9. The apparatus according to any one of claims 1 to 8,
**characterized in**
**that** the sensor means comprises a second sensor (47, 48, 64) which outputs a signal for slowing down the drive when the distance of the at least one sensor roller (21, 22, 26) from the at least one deflection roller (19, 20, 24) exceeds the second predetermined distance.

10. The apparatus according to any one of claims 1 to 9,
**characterized in**
**that** the safety sensor comprises a proximity switch.

11. The apparatus according to any one of claims 1 to 9,
**characterized in**
**that** the safety sensor comprises an optical sensor element.

12. The apparatus according to any one of claims 1 to 11,
**characterized in**
**that** at least one of the first and second sensors comprises a proximity switch.

13. The apparatus according to any one of claims 1 to 12,
**characterized in**
**that** at least one of the first and second sensors comprises an optical sensor element.

14. The apparatus according to any one of claims 11 and 13,
**characterized in**
**that** the optical sensor element comprises a light barrier.

15. The apparatus according to any one of claims 1 to 14,
**characterized in**
**that** the error signal is at least used for switching off the withdrawal device (67a, 67b, 68, 70) and operational components that are used for the further processing of the foil supplied.

16. The apparatus according to any one of claims 1 to 15,
**characterized in**
**that** the withdrawal means (67a, 67b, 68, 70) is intermittently driven.

17. The apparatus according to any one of claims 1 to 16,
**characterized in**
**that** at least two motor-driven supply rolls (2, 4) and consumption sensors (80, 82) are provided so that at least two foil webs (16, 18) can be supplied.

18. The apparatus according to claim 17,
**characterized in**
**that** the motors (6, 8) of the supply rolls (2, 4) are driven by a joint control unit (10) which receives the signals of the sensor means of the corresponding consumption sensors (80, 82).

19. A method for supplying foil material in the production of foil bags, wherein foil material (15, 16, 18) is supplied from a motor-driven supply roll (1, 2), subsequently guided around at least one stationary deflection roller (19, 20, 24) and at least one sensor roller (21, 22, 26), which ensures a constant tension in the foil material and whose distance from the at least one deflection roller is variable, and is finally withdrawn by a withdrawal means (67a, 67b, 68, 70),
the speed of the drive (3, 6, 8) of the supply roll being increased when the distance of the sensor roller from the deflection roller has a distance smaller than a predetermined first distance,
the speed of the drive (3, 6, 8) being decreased when the distance of the sensor roller from the deflection roller exceeds a second predetermined distance,
an error signal being produced by a first safety sensor when the at least one sensor roller has a distance smaller than a minimum distance from the at least one deflection roller, and
an error signal being produced by a second safety sensor when the at least one sensor roller exceeds a maximum distance from the at least one deflection roller.

20. The method according to daim 19,
**characterized in**
**that** the drive of the supply roll (1, 2, 4) is switched off when the distance of the sensor roller from the deflection roller exceeds the second predetermined distance.

21. The method according to any one of claims 19 to 20,
**characterized in**
**that** when the minimum distance of the sensor roller from the defection roller is exceeded, at least the withdrawal means (67a, 67b, 68, 70) and the operational components are switched off that are used for the further processing of the foil.

22. The method according to any one of claims 19 to 21,
**characterized in**
**that** when a maximum distance is exceeded, at least the drive (3, 6, 8) of the supply roll, the withdrawal means (67a, 67b, 68, 70) as well as the operational components for the further processing of the foil are switched off.

23. The method according to any one of claims 19 to 22,
**characterized in**
**that** the foil is intermittently withdrawn by the withdrawal means (67a, 67b, 68, 70).

## Revendications

1. Un dispositif d'alimentation en feuilles, pour fournir une feuille pour la fabrication de sachets en feuilles, avec un rouleau de stockage (1, 2, 4) entraîné par moteur, pour amener du matériau de feuille (15, 16, 18) avec une performance d'alimentation, un dispositif d'extraction (67a, 67b, 68, 70), pour extraire le matériau en feuille avec une performance d'extraction, et un capteur de consommation (80, 81, 82), disposé entre le rouleau de stockage (1, 2, 4) et le dispositif d'extraction (67a, 67b, 68, 70), capteur de consommation à l'aide duquel l'entraînement du rouleau de stockage (1, 2, 4) est commandé en fonction de la consommation de matériau en feuille, le capteur de consommation (80, 81, 82) comprenant les éléments suivants :
- au moins un rouleau de renvoi (19, 20, 24) localement fixe,
- au moins un rouleau de capteur (21, 22, 26), monté et disposé de manière à ce que son espacement, par rapport au moins un rouleau de renvoi (19, 20, 24), soit modifié de manière correspondant à la différence entre les performances d'alimentation et les performances d'évacuation en matériau en feuille (15, 16, 18) et de manière à assurer une tension constante dans le matériau en feuille, en amont du dispositif d'extraction, et
- un dispositif capteur, détectant la modification d'espacement et qui, en cas de descente au-dessous d'un premier espacement prédéterminé, augmente la vitesse de l'entraînement (3, 6, 8) du rouleau de stockage (1, 2, 4) et, en cas d'un dépassement d'un deuxième espacement prédéterminé, diminue la vitesse de l'entraînement, avec
un premier capteur de sécurité (43, 44, 60) qui produit un signal de défaut, lorsque le au moins un rouleau de capteur (21, 22, 26) descend au-dessous d'un espacement minimal par rapport au moins un rouleau de renvoi (19, 20, 24) et avec
un deuxième capteur de sécurité (49, 50, 66) produisant un signal de défaut, lorsque l'au moins un rouleau de capteur (21, 22, 26) dépasse un espacement minimal par rapport au premier rouleau de renvoi (19, 20, 24).

2. Dispositif selon la revendication 1, **caractérisé en ce que** le dispositif de capteur est réalisé de manière qu'il se mette hors service en cas de dépassement de l'espacement (3, 6, 8) prédéterminé vis à vis du rouleau de stockage (1, 2, 4).

3. Dispositif selon l'une des revendications 1 et 2,
**caractérisé par**
un dispositif de guidage (21a, 21b) le long duquel le au moins un rouleau de capteur (21, 22, 26) se déplace pendant la modification de l'espacement.

4. Dispositif selon la revendication 3,
**caractérisé en ce que**
le dispositif de guidage est orienté sensiblement verticalement.

5. Dispositif selon l'une des revendications 1 à 4,
**caractérisé en ce que**
le rouleau de capteur (21, 22, 26) est chargé par un poids additionnel.

6. Dispositif selon l'une des revendications 1 à 5,
**caractérisé en ce que**
le nombre des rouleaux de renvoi (19, 20, 24) fixes dépasse d'un le nombre des rouleaux de capteur (21, 22, 26), et le matériau en feuille est placé, alternativement, autour des rouleaux de renvoi et du au moins un rouleau de capteur.

7. Dispositif selon la revendication 6,
**caractérisé en ce qu'**au moins deux rouleaux de capteur (22, 26) sont prévus, reliés ensemble.

8. Dispositif selon l'une des revendications 1 à 7,
**caractérisé en ce que**
le dispositif capteur comprend un premier capteur (45, 46, 62) délivrant un signal pour l'accélération de l'entraînement (3, 6, 8), lorsque l'espacement du au moins un rouleau de capteur (21, 22, 26), par rapport au au moins un rouleau de renvoi (19, 20, 24), descend en dessous d'un premier espacement prédéterminé.

9. Dispositif selon l'une des revendications 1 à 8,
**caractérisé en ce que** le dispositif capteur comprend un deuxième capteur (47, 48, 64) délivrant un signal de ralentissement de l'entraînement lorsque l'espacement du au moins un rouleau de capteur (21, 22, 26), par rapport au au moins un rouleau de renvoi (19, 20, 24), dépasse le deuxième espacement prédéterminé.

10. Dispositif selon l'une des revendications 1 à 9,
**caractérisé en ce que**
le capteur de sécurité comprend un interrupteur de proximité.

11. Dispositif selon l'une des revendications 1 à 9,
**caractérisé en ce que**
le capteur de sécurité comprend un élément capteur optique.

12. Dispositif selon l'une des revendications 1 à 11,
**caractérisé en ce qu'**
au moins l'un des premier et deuxième capteurs comprend un interrupteur de proximité.

13. Dispositif selon l'une des revendications 1 à 12,
**caractérisé en ce qu'**
au moins l'un, du premier et du deuxième capteur, comprend un élément de capteur optique.

14. Dispositif selon l'une des revendications 11 et 13,
**caractérisé en ce que**
l'élément de capteur optique est une cellule photoélectrique.

15. Dispositif selon l'une des revendications 1 à 14,
**caractérisé en ce que**
le signal de défaut est utilisé au moins pour la mise hors service du dispositif d'extraction (67a, 67b, 68, 70) et de composants fonctionnels qui assurent la continuation de du traitement de la feuille amenée.

16. Dispositif selon l'une des revendications 1 à 15,
**caractérisé en ce que**
le dispositif d'extraction (67a, 67b, 68, 70) est entraîné de façon cadencée.

17. Dispositif selon l'une des revendications 1 à 16,
**caractérisé en ce qu'**
au moins deux rouleaux de stockage (2, 4) entraînés par moteur et au moins deux capteurs de consommation (80, 82) sont prévus, de sorte que l'on peut amener au moins deux tronçons de feuille (16, 18).

18. Dispositif selon la revendication 17,
**caractérisé en ce que**
les moteurs (6, 8) des rouleaux de stockage (2, 4) sont commandés par une unité de commande (10) commune, qui reçoit les signaux des dispositifs capteurs appartenant aux capteurs de consommation (80, 82) respectifs.

19. Procédé d'alimentation en matériau en feuille dans la fabrication de sachets en feuille, dans lequel du matériau en feuille (15, 16, 18) est amené depuis un rouleau de stockage (1, 2, 4) entraîné par moteur, suite à cela est guidé autour d'au moins un rouleau de renvoi (19, 20, 24) fixe et au moins un rouleau de capteur (21, 22, 26), qui veille à assurer une tension mécanique constante dans le matériau en feuille, et dont l'espacement par rapport au au moins un rouleau de renvoi (19, 20, 24) est variable et, enfin, est extrait par un dispositif d'extraction (67a, 67b, 68, 70), où
la vitesse de l'entraînement (3, 6, 8) du rouleau de stockage est augmentée lorsque l'espacement, entre le rouleau de capteur et le rouleau de renvoi, descend au-dessous d'un premier espacement prédéterminé,
la vitesse de l'entraînement (3, 6, 8) est diminuée lorsque l'espacement, entre le rouleau de capteur et le rouleau de renvoi, dépasse un deuxième espacement prédéterminé,
un signal de défaut est produit par un premier capteur de sécurité, lorsque l'au moins un rouleau de capteur descend en dessous d'un espacement minimal vis-à-vis du au moins un rouleau de renvoi, et
un signal de défaut est produit par un deuxième capteur de sécurité, lorsque l'au moins un rouleau de capteur dépasse un espacement maximal par rapport au moins un rouleau de renvoi.

20. Procédé selon la revendication 19,
**caractérisé en ce que**
l'entraînement du rouleau de stockage (1, 2, 4) est mis hors service lorsque l'espacement, entre le rouleau de capteur et le rouleau de renvoi, dépasse le deuxième espacement prédéterminé.

21. Procédé selon l'une des revendications 19 ou 20,
**caractérisé en ce que**,
en cas de dépassement de l'espacement minimal du rouleau de capteur vis-à-vis du rouleau de renvoi, au moins le dispositif d'extraction (67a, 67b, 68, 70) et les composants fonctionnels, qui assurent la continuation de du traitement de la feuille, sont mis hors service.

22. Procédé selon l'une des revendications 19 ou 21,
**caractérisé en ce que**,
en cas de dépassement de l'espacement maximal, au moins l'entraînement (3, 6, 8) du rouleau de stockage, le dispositif d'extraction (67a, 67b, 68, 70) et les composants fonctionnels, qui assurent la continuation du traitement de la feuille, sont mis hors service.

23. Procédé selon l'une des revendications 19 ou 22,
**caractérisé en ce que**
la feuille est extraite de façon cadencée, au moyen du dispositif d'extraction (67a, 67b, 68, 70).
